# EUROPÄISCHE PATENTSCHRIFT

(11) **EP 1 630 417 B1**
(45) Veröffentlichungstag und Bekanntmachung des Hinweises auf die Patenterteilung: **24.06.2015**
(21) Anmeldenummer: 05018051.2
(22) Anmeldetag: 19.08.2005
(51) Int. Cl.: B05B 11/00, F04B 9/14

(54) **Spendevorrichtung für flüssige, rieselförmige und pastöse Medien**
Dispenser for fluids, liquids and viscous material
Dipositif pour délivrer des fluides, des liquides et des matériaux visqueux

(30) Priorität: 23.08.2004 DE 102004040843
(43) Veröffentlichungstag der Anmeldung: 01.03.2006
(73) Patentinhaber: Rauhut, Uwe, 78462 Konstanz (DE)
(72) Erfinder: Rauhut, Uwe, 78462 Konstanz (DE)
(74) Vertreter: Heisel, Wolfgang

(56) Entgegenhaltungen:
- WO-A-97/27121
- FR-A- 2 659 067
- GB-A- 2 150 226
- US-A- 2 081 253
- US-A- 2 879 924
- US-A- 3 715 060
- US-A- 3 785 532
- US-A- 5 848 732
- US-B1- 6 464 107

## Beschreibung

### Technisches Gebiet

Die Erfindung bezieht sich auf eine Spendevorrichtung für die Ausgabe von flüssigen, rieselförmigen oder pastösen Medien nach dem Oberbegriff von Anspruch 1.

### Stand der Technik

Spendevorrichtungen zur Ausgabe flüssiger, rieselförmiger oder pastöser Medien werden für eine Vielzahl von Anwendungen, beispielsweise für Zahnpasta, Schuhcreme, Granulatklebstoff, Farbe oder Ähnliches, benötigt. Diese Medien können in verschiedenen Ausführungsformen des Grundkörpers bevorratet sein, beispielsweise in einer Tube, einer Flasche oder einem Beutel.

Die hierfür benötigte Spendevorrichtung, die jeweils eine definierte Menge an Medium ausgeben soll, muss die Funktion aufweisen, dass nach erfolgter Ausgabe der bestimmten Menge des Mediums die Ausgabeöffnung vorzugsweise luftdicht verschließt, damit in der Spendevorrichtung verbleibende Reste des Mediums nicht austrocknen können. Dabei ist es von Vorteil, wenn die Spendevorrichtung leicht mit einer Hand mittels eines Fingers zu bedienen ist.

Die aus dem Stand der Technik bekannten Spendevorrichtungen bestehen im Wesentlichen aus einem Grundkörper, in dem das auszugebene Medium bevorratet ist. Ferner sehen sie einem Ausgabeelement vor, über welches das Medium ausgeben wird. Zwischen den beiden Elementen, nämlich Grundkörper und Ausgabeelement, sehen die bekannten Spendevorrichtungen ein Bedienelement zur Förderung und Dosierung des bevorrateten Mediums vor, welches vorzugsweise über ein Funktionselement durch Fingerdruck bedient werden kann.

So ist aus US 2,772,817 A eine Spendevorrichtung für flüssige Medien bekannt, bestehend aus einem Grundkörper mit einer Bevorratungskammer, einem Ausgabeelement und einem dazwischen angeordneten Bedienelement, welches einen Hohlkörper bildet bekannt. Der Grundkörper ist dabei durch eine erste Öffnung und ein davor angeordnetes erstes Ventil mit dem Bedienelement fluidmässig verbunden. Das Bedienelement besteht aus einem elastischen Material und weist auf der dem Grundkörper entgegen gesetzten Seite ein zweites Ventil auf, welches gleichzeitig das Ausgabeelement bildet.

Als nachteilig erweist sich bei diesem Stand der Technik, dass das Ausgabeelement gleichsam aus einem elastischen Material besteht, wodurch die Möglichkeiten der Ausgestaltung des Ausgabeelementes eingeschränkt sind. So ist beispielsweise die Adaption unterschiedlicher Aufsätze, etwa eines Sprühkopfes, einer Kanüle, einer Tülle, einer Bürste, etc. nicht möglich. Eine Ausbildung des Bedienelements als Bauteil ist daher ausgeschlossen. Darüber hinaus kann die einstückige Ausbildung des Bedienelementes und des Ausgabeelementes nicht verhindern, dass bei Berührung des elastischen Materials Medium aus dem Hohlraum ungewollt austreten kann. Schließlich sind die Möglichkeiten eines sauerstoffdichten oder antiseptischen Verschlusses des Ausgabeelementes aufgrund der Flexibilität des Materials eingeschränkt.

Aus US 3,820,689 A ist eine weitere Spendevorrichtung mit einem Grundkörper, einem Bedienelement und einem Ausgabeelement bekannt. Das Bedienelement besteht aus einem stabilen Gehäuse und einem elastischen Funktionselement. Das Gehäuse bildet einen Hohlraum, in den ein erster Verbindungskanal aus der Bevorratungskammer des Grundkörpers mündet. Das Funktionselement erstreckt sich über einen Großteil der oberen Fläche des Gehäuses und bildet ein flexibles, kuppelartiges Bedienfeld und eine flache, längliche und flexible Lippe. Der Hohlraum des Gehäuses wird durch den kuppelartigen Teil des Funktionselements fluiddicht verschlossen. Die flache, längliche und flexibel Lippe des Funktionselements steht in einem geringen Abstand zu einem darunter verlaufenden zweiten Verbindungskanal, der den Hohlraum mit dem Ausgabeelement fluidmässig verbindet und in eine ringförmige Auslassöffnung mündet. Aus der dem Hohlraum zugewandten Innenseite des kuppelartigen Teils des Funktionselements ist ein integriertes erstes Ventil in Form einer Dichtlippe ausgebildet, welches den ersten Verbindungskanal verschließt. Durch wiederholtes Drücken des kuppelartigen Funktionselements wird ein Pumpeffekt erzielt, wodurch sich das erste Ventil öffnet und das Medium aus dem Grundkörper in den Hohlraum eintritt und durch den zweiten Verbindungskanale an die ringförmig Auslassöffnung und von dort in das Ausgabeelement geleitet wird. Sobald der Druck auf das kuppelartige Funktionselement aufhört, verschließt das erste Ventil den ersten Verbindungskanal. Wenn dann das gesamte Medium aus dem Hohlraum ausgetreten ist, senkt sich der lippenartige Teil des Funktionselements über die ringförmige Auslassöffnung und verschließt sie Verbindung zum Ausgabeelement.

Nachteil dieser Erfindung ist die begrenzte Dichtungswirkung des ersten Ventils, da dieses aus demselben elastischen Material wie das Funktionselement besteht. Darüber hinaus verschließt der lippenartig ausgebildete Teil des Funktionselements die ringförmige Auslassöffnung dann nicht vollständig, wenn Reste des Mediums in dem Hohlraum, insbesondere unter dem lippenartigen Teil des Funktionselements, verbleiben. Dies kann zu einer Leckage des Mediums führen. Wenn das Funktionselement die im Hohlraum verbleibenden Reste des Mediums nicht fluiddicht gegenüber dem die Spendevorrichtung umgebenden Ambiente verschließt, kann es überdies - je nach bevorrateten Medium - zu dessen Austrocknung kommen. Trocknet insbesondere das im Hohlraum um das erste Ventil verbleibende Medium aus, so kann dies zu einer Beeinträchtigung der Schließwirkung des Ventils bis hin zur vollständigen Aufhebung derselben führen. Die Funktion der Spendevorrichtung ist dann nicht mehr gegeben.

Ein weiterer wesentlicher Nachteil des Standes der Technik besteht darin, dass das erste Ventil in den Hohlraum hinein ragt, was zunächst zu einer Verkleinerung des Hohlraums führt, so dass die Menge des auszugebenden Materials gering ist, was nur mit einer Vergrößerung des Hohlraums ausgeglichen werden kann, welcher wiederum eine größere Pumpwirkung bedarf, um das Volumen des Mediums vollständig auszugeben. Zum anderen besteht der Nachteil darin, dass im Bereich des ersten Ventils Kammern und Bereiche (Hinterschneidungen) gebildet werden, in denen keine ausreichende Fliessgeschwindigkeit des Mediums mehr vorherrscht, so dass das dorthin gelangte Medium nicht weiter transportiert wird. Dieses kann ablagern, verklumpen oder eintrocknen. Auch hierdurch kann die Funktionsweise des ersten Ventils wie zuvor ausgeführt beeinträchtigt werden.

Wird die Spendevorrichtung vor oder während des Pumpvorgangs gedreht, sodass das Gehäuse zum Erdboden gerichtet ist, wirkt die Gewichtskraft des ersten Ventils weg von der abzudichtenden Öffnung des ersten Verbindungskanals. Dies kann dazu führen, dass der für die Pumpwirkung erforderliche Unterdruck im Hohlraum frühzeitig ausgeglichen wird, wodurch das erforderliche Ansaugen des Mediums aus dem Grundkörper nicht oder in nicht ausreichender Menge erfolgt. Ebenfalls kann die aufgehobene Schließwirkung des ersten Ventils dazu führen, dass das Medium unkontrolliert in den Hohlraum nachfließt, während dieses noch über das Ausgabeelement ausgegeben wird. Dadurch wird die Dosierwirkung des Bedienelements erheblich beeinträchtigt.

Ein gemeinsamer Nachteil des gesamten vorbenannten Stands der Technik ist, dass mindestens ein Ventil zur Abdichtung der Spendevorrichtung Bestandteil des elastischen Funktionselementes innerhalb des Bedienelementes ist. Eine Verwendung unterschiedlicher, dem jeweiligen bevorrateten Medium angepasster Ventiltypen ist deshalb nicht möglich.

Schließlich erfordert die Herstellung eines Funktionselements aus einem elastomeren Kunststoff, mit integriertem ersten Ventil eine besondere Ausgestaltung eines Spritzgusswerkzeuges und somit einen komplexeren und damit kostspieligeren Fertigungsprozess.

Aus der US 2,879,924 (D01) ist eine Spendevorrichtung zur Ausgabe von flüssigen Medien bekannt. Das dort beschriebene Bedienelement dient zur Förderung des bevorrateten Mediums aus einer Bevorratungskammer und besteht aus einem Funktionselement, das direkt von Hand bedienbar ist. Durch das Niederdrücken des elastisch ausgebildeten Funktionselements wird das unter dem Funktionselement befindliche Luftvolumen in einen Verbindungskanal gedrückt, so dass das in diesem Verbindungskanal befindliche Medium über das Ausgabeelement ausgegeben wird. Wird das elastische Funktionselement losgelassen, so entsteht in dem weiteren Verbindungskanal, der mit der Bevorratungskammer in Verbindung steht, ein Unterdruck, derart, dass das in der Bevorratungskammer befindliche Medium zumindest teilweise in den ersten Verbindungskanal gesogen wird, bevor es dann durch den weiteren Verbindungskanal direkt zur Ausgabe gelangt.

Aus der gattungsbildenden US 2,081,253 (D02) ist eine Spendevorrichtung zur Ausgabe von flüssigen Medien bekannt. Das dort beschriebene Bedienelement dient zur Förderung des bevorrateten Mediums aus einer Bevorratungskammer und besteht aus einem Funktionselement, das mit einem Federelement, das aus einem Gummimaterial besteht, zusammenwirkt. Das Gummimaterial überdeckt membranartig ein Gehäuse, in dem das über einen ersten Verbindungskanal (Saugrohr) angesaugte Medium verbleibt. Durch Betätigen des Bedienelement wird die Membran niedergedrückt und das Volumen innerhalb des Gehäuses verkleinert. Ein Stempel, der einstückig mit der Membran verbunden ist, verschliesst das offene Endes des Verbindungskanals, so dass kein Medium in den Verbindungskanal sondern nur in das Ausgabeelement, welches sich fluidmässig an das Gehäuse anschliesst, übergibt. Wird das Bedienelement losgelassen, so gibt der Stempel den Verbindungskanal wieder frei und gleichzeitig schliesst sich ein Ventil, das sich im Ausgabeelement befindet. Dadurch entsteht ein Unterdruck, so dass wiederum das Medium über den Verbindungskanal in das Gehäuse gelangt.

### Aufgabe der Erfindung

Aufgabe der Erfindung ist es die aus dem Stand der Technik bekannten Spendevorrichtungen weiter zu entwickeln und mindestens einen der vorgenannten Nachteile zu vermeiden.

### Lösung der Aufgabe

Zur Lösung der Aufgabe wird durch die Merkmale von Anspruch 1 bereitgestellt.

### Darstellung der Erfindung

Das Bedienelement umfasst ein Funktionselement und ein Gehäuse sowie ein zwischen Funktionselement und Gehäuse angeordneten Hohlraum. Dieser Hohlraum steht mit einem ersten Verbindungselement in fluidmässiger Verbindung, wobei der erste Verbindungskanal wiederum mit mindestens einer Bevorratungskammer des Grundkörpers in Verbindung steht. Ferner mündet in den Hohlraum ein zweiter Verbindungskanal, der wiederum fluidmäßig mit dem Ausgabeelement in Verbindung steht.

Erfindungsgemäß ist vorgesehen, dass in dem ersten Verbindungskanal vor der ersten Öffnung bzw. in dem zweiten Verbindungskanal nach der zweiten Öffnung, jeweils ein Ventil vorgesehen ist, wobei die Ventile in dem Gehäuse des Bedienelements angeordnet sind.

Die Ventile sind derart angeordnet, dass bei Betätigung des Funktionselements zumindest die Öffnung des ersten Verbindungskanals geschlossen wird und Medium durch die zweite Öffnung über den zweiten Verbindungskanal in das Ausgabeelement ausgebbar ist und durch Loslassen des Funktionselements die zweite Öffnung des weiteren Verbindungskanals geschlossen wird und das Medium über den ersten Verbindungskanal durch die erste Öffnung in den Hohlraum transportiert wird.

Durch Loslassen des Funktionselements wirkt eine durch die Materialauswahl und durch die Formgestaltung des Funktionselements gegebene Rückstellkraft derart, dass in dem Hohlraum eine Druckdifferenz, hier ein Unterdruck, entsteht und das erste Ventil sich zu der Bevorratungskammer hin öffnet, so dass das entsprechende Medium in den Hohlraum unter dem Funktionselement nachfließen kann, wobei das zweite Ventil, das im Bereich des zweiten Verbindungskanals angeordnet ist, sich während dieser Zeit schließt.

Die beiden Ventile werden somit über die im Hohlraum entstehende Druckdifferenz gesteuert, das heißt, sie werden geöffnet und entsprechend geschlossen.

Um die zuvor beschriebene Pumpfunktion zu gewährleisten, sind die Schließ- bzw. Öffnungszyklen der beiden Ventile gegenläufig zueinander angeordnet. Dies bedeutet, dass das erste Ventil derart angeordnet ist, dass bei herrschendem Unterdruck innerhalb des Hohlraums das Medium über den erste Verbindungskanal und die erste Öffnung in den Hohlraum fließt und bei Betätigen des Funktionselements aufgrund des Überdrucks geschlossen ist. Hingegen weist das zweite Ventil die Funktion auf, dass es bei entstehendem Unterdruck innerhalb des Hohlraums geschlossen und bei entstehendem Überdruck, das heißt, bei Betätigen des Funktionselements, geöffnet ist, so dass das Medium von dem Hohlraum über die zweite Öffnung und den zweiten Verbindungskanal zu einem Ausgabeelement transportiert werden kann.

Das Funktionselement ist aus einem Elastomer gebildet, wobei dessen Form derart gestaltet ist, dass eine bestimmte Rückstellkraft gegeben ist, die nach dem Betätigen des Funktionselements wirkt. Aufgrund der Shorehärte des Funktionselements kann die Rückstellkraft entsprechend gestaltet werden. Ferner ist das Funktionselement derart ausgebildet, dass in dem Hohlraum keine "toten" Volumenbereiche entstehen, in den das Medium steht, d.h. nicht in Richtung des Ausgabeelements transportiert wird. In einer vorteilhaften Ausführung ist das Funktionselement derart ausgestaltet, dass intuitiv ein Bedienpunkt definiert wird, durch dessen Betätigung erzielt wird, dass das im Hohlraum befindliche Medium vollständig ausgegeben werden kann. Hierzu wird beispielsweise vorgeschlagen, das Funktionselement im Querschnitt tropfenförmig auszubilden und derart auf dem Bedienelement anzuordnen, dass die zum Benutzer hinweisende Seite des Funktionselements mittels eines Fingers, beispielsweise eines Daumens, bedienbar ist.

Im Gegensatz zu dem flexiblen Funktionselement besteht das Gehäuse des Bedienelements aus einem rigideren Material. Hierdurch wird erreicht, dass bei Betätigung des Bedienelements das flexible Funktionselement gegen das (rigidere) Gehäuse gedrückt wird, wodurch der zwischen diesen Elementen befindliche Hohlraum komprimiert wird. Dieser Hohlraum kann derart ausgebildet sein, dass durch seine Formgebung ein definiertes Volumen des Mediums vorhanden ist, welches bei jeder vollständiger Betätigung des Funktionselements ausgegeben wird, während eine nur teilweise Betätigung nur ein entsprechendes Teilvolumen durch den zweiten Verbindungskanal und das Ausgabeelement befördert.

Ein wesentlicher Vorteil der erfindungsgemäßen Spendevorrichtung ist die Möglichkeit unterschiedliche Ventiltypen einzusetzen, da diese nicht aus demselben elastomeren Material wie das Funktionselement bestehen müssen. Ferner werden die Ventile in die Verbindungskanäle innerhalb des stabilen Gehäuses des Bedienelementes eingesetzt, weshalb ein stabiles Umfeld zur Verankerung der Ventile zur Verfügung steht und die Ventile durch das Betätigen des Funktionselementes nicht verformt werden können. Beides vergrößert ebenfalls das Spektrum der verwendbaren Ventiltypen und verbessert die Möglichkeit in jeder Lage dichte Ventile zu verwenden. Die Wahlmöglichkeit aus verschiedensten Ventiltypen erlaubt es, das passende Ventil für das bevorratete und auszugebende Medium verwendet zu wählen. Dies vergrößert den Einsatzbereich der Spendevorrichtung im Hinblick auf die zu dosierenden Medien.

Ein weiterer Vorteil besteht darin, dass die Spendevorrichtung in jeder Lage relativ zum Raum benutzt werden kann, da die Ventile nicht durch ihre Gewichtskraft in eine ungünstige Position verrutschen können. Somit erlaubt die erfindungsgemäße Vorrichtung auch eine Ausgabe "über Kopf".

Als vorteilhaft erweist es sich ferner, dass das Ausgabeelement der Spendevorrichtung an das stabile Gehäuse des Bedienelementes gekoppelt werden kann. Die ermöglicht entsprechende Adaptionsmöglichkeiten, die etwa darin bestehen, dass Ausstreichelemente, Zerstäuber, Drehventile, Bürsten oder anderweitig gestaltete Hilfsmittel adaptierbar sind. So kann erreicht werden, dass unmittelbar nach dem Dosieren und Ausgeben ein entsprechendes Bearbeiten des ausgegebenen Mediums erfolgen kann.

In einer vorteilhaften Ausführungsform ist das Bedienelement als Baugruppe ausgebildet, wobei diese Baugruppe Schnittstellen aufweist, die auf ihrer einen Seite an den Grundkörper mit mindestens einer Bevorratungskammer und auf ihrer anderen Seite an das Ausgabeelement anschließbar sind. Zur fluidmässigen Überführung in die Bevorratungskammer bzw. in das Ausgabeelement sind die Verbindungskanäle vorgesehen. Das Bedienelement kann als Modul ausgebildet sein, es kann jedoch auch integrativer Bestandteil der gesamten Spendevorrichtung sein, wobei Grundkörper, Funktionselement und Ausgabeelement ein einstückiges Teil bilden.

Je nach Anwendungsfall können die entsprechenden Module herangezogen werden, so dass eine einfache Gestaltung eines Produktes in der Ausbildung einer Spendervorrichtung je nach Anwendungsfall und Anwendungsmöglichkeit gegeben ist.

Wenn das Ausgabeelement seinerseits ein Ventil (beispielsweise einen Zerstäuber, ein Drehventil o.ä.) zur Dosierung des Mediums vorsieht, kann dieses in einem alternativen Ausführungsbeispiel das zweite Ventil in dem Bedienelement ersetzen.

In einer alternativen Ausbildung ist vorgesehen, eine Spendevorrichtung, bestehend aus Grundkörper, Bedienelement und Ausgabeelement zu gestalten, wobei der Grundkörper als Hohlkörper ausgebildet ist und in den Hohlkörper entsprechende Bevorratungskammern, beispielsweise in Ausbildung von Patronen oder Tuben einschiebbar sind. Sobald die Bevorratungskammern entleert sind, können diese wiederum durch neue ersetzt werden.

In einem weiteren alternativen Ausführungsbeispiel ist vorgesehen, den Grundkörper selbst als Bevorratungskammer auszubilden. Hierzu ist vorgesehen, dass der Grundkörper zuerst über eine Befüllungsöffnung mit Material und nach der Befüllung mit einem Nachlaufelement, beispielsweise einem Nachlaufring, und vorzugsweise einer Abschlusskappe versehen wird. Der beispielhaft gewählte Nachlaufring, der in seinem Umfang Dichtlippen aufweist, läuft selbsttätig innerhalb der Bevorratungskammer in Richtung des ersten Verbindungselements und verkleinert so die Bevorratungskammer. Dadurch ist es möglich, dieses aufgeführte Ausführungsbeispiel mehrfach zu befüllen.

Alternativ kann vorgesehen werden, den Grundkörper zu verschließen, so dass nach Entleerung der Bevorratungskammer keine erneute Befüllung stattfinden kann und das genannte Ausführungsbeispiel als Einwegprodukt einzusetzen ist.

Eine andere alternative Ausführung der Spendevorrichtung besteht darin, die Bevorratungskammer mehrteilig auszubilden. Dies bedeutet, dass unterschiedliche Materialien, unabhängig davon, welche Konsistenz sie aufweisen, in unterschiedlichen Behältern innerhalb des Grundkörpers bevorratet werden können. Entweder kann vorgesehen werden, dass mittels eines Wahlelements wahlweise das eine oder das andere Medium dosiert und gefördert werden kann. Es kann aber auch vorgesehen werden, dass das Bedienelement zwei erste Verbindungskanäle zu jeweils einer Bevorratungskammer aufweist, so dass beide Materialien bei Betätigung des Funktionselements in den Hohlraum zwischen Gehäuse und Funktionselement gelangen und dort durch Niederdrücken des Funktionselements vermischt werden, so dass die beiden vermischten Komponenten über die zweite Öffnung und den zweiten Verbindungskanal in das Ausgabeelement befördert werden können.

Eine weitere alternative Ausführungsform kann darin bestehen, dass die Medien in unterschiedlichen Bevorratungskammern bevorratet werden und über den ersten Verbindungskanal mit mehreren nebeneinander angeordneten Bedienelementen in Verbindung stehen, so dass über die weiteren Verbindungskanäle jeweils - ohne Vermischung - die einzelnen Medien in Richtung des Ausgabeelements transportiert werden können. Entweder treten die Medien einzeln aus oder sie können über ein Adaptionsmittel vermischt werden. Ein solches Adaptionsmittel weist erfindungsgemäß die Funktion auf, dass die geförderten und dosierten Medien gemischt und ausgegeben werden können. Alternativ hierzu kann vorgesehen werden, dass das Adaptionsmittel die Ausbildung eines Ausstreichelements hat, so dass bei Austreten der Medien aus der Ausgabeeinheit in dem Ausstreichelement die Medien vermischt werden können, bevor sie dann auf ein entsprechendes anderes weiteres Element aufgetragen werden.

Eine alternative Lösung der Aufgabe sieht vor, dass das erste Ventil auf die Eintrittsöffnung des ersten Verbindungskanals reduziert wird. Um ein Rücklauf des in Richtung des Ausgabeelements beförderten Mediums zu verhindern, weist das flexible Funktionselement auf seiner dem Hohlraum zugewandten Seite eine vorzugsweise stempelartige Ausformung auf, welche bei Betätigung des Funktionselementes die Eintrittsöffnung des ersten Verbindungskanals in den Hohlraum abdeckt.

Diese sowie weitere Aufgaben und Vorteile der Erfindungen, beruhen auf den konstruktiven und funktionellen Details, die im Folgenden ausführlich beschrieben und beansprucht werden.

### Zeichnungen

Es zeigen:
- Fig. 1: eine Prinzipdarstellung eines ersten Ausführungsbeispiels eines erfindungsgemäßen Bedienelements für eine Spendevorrichtung für Medien;
- Fig. 2: das Ausführungsbeispiel gemäß Figur 1 in betätigtem Zustand;
- Fig. 3: eine perspektivische Ansicht auf eine erfindungsgemäße Spendevorrichtung mit einem Bedienelement gemäß Figur 1 und 2;
- Fig. 4: eine weitere Darstellung der Spendevorrichtung gemäß Figur 1 und Figur 2.

### Beschreibung der Ausführungsbeispiele

In den Figuren 1 und 2 ist ein schematisch dargestelltes Bedienelement 2 einer ersten erfindungsgemäßen Spendevorrichtung 1 gemäß den Figuren 3 und 4 dargestellt.

Das Bedienelement 2 besteht aus einem Funktionselement 3 und einem Gehäuse 4. Zwischen dem Gehäuse 4 und dem Funktionselement 3 ist ein Hohlraum 5 angeordnet. Das Funktionselement 3 besteht aus einem Elastomer und ist daher in Pfeilrichtung 17 und in dessen Gegenrichtung frei beweglich, wobei die jeweiligen Enden, die hier schematisch dargestellt sind, mit dem Gehäuse 4 fest verbunden sind, so dass der Hohlraum 5 fluiddicht gegenüber dem Gehäuse 4 abgeschlossen ist.

In den Hohlraum 5 münden ein erster Verbindungskanal 8 über eine Öffnung 6 und ein weiterer Verbindungskanal 9 über eine Öffnung 7. Die beiden Öffnungen 6 und 7 sind weit voneinander beabstandet. Ein erstes Ventil 11 ist vor der Öffnung 6 in dem Verbindungskanal 8 angeordnet. Ein zweites Ventil 12 ist nach der Öffnung 7 innerhalb des Verbindungskanals 9 angeordnet.

Das Bedienelement 2, das in Figur 1 dargestellt ist, ist integraler Bestandteil einer Spendevorrichtung 1, wobei die Spendevorrichtung 1 mindestens ein Medium bevorratet, das von einer in dieser Zeichnung nicht näher dargestellten Bevorratungskammer in Richtung eines Pfeils 14 über den Hohlraum 5 in Pfeilrichtung 15 in Richtung eines in den Figuren 1 und 2 nicht dargestellten Ausgabeelements 24 befördert wird.

Wird nun das Funktionselement 3 in Richtung des Pfeils 17 betätigt, so verkleinert sich der Hohlraum 5 und das in dem Hohlraum 5 bevorratete Medium 18 wird in Pfeilrichtung 15 ausgegeben, wobei das Ventil 12, das innerhalb des Verbindungskanals 9 angeordnet ist, sich in Pfeilrichtung 15 öffnet. Gleichzeitig verschließt das erste Ventil 11 den ersten Verbindungskanal 8, so dass das Medium 18, das innerhalb des Hohlraums 5 angeordnet ist, nicht zurück in den ersten Verbindungskanal 8 und damit entgegen der Pfeilrichtung 14 fließen kann.

Wird das Funktionselement 3 losgelassen, so wirken die in dem Funktionselement 3 aufgrund seines Materials und seiner Gestaltung vorgesehenen Rückstellkräfte, und das Funktionselement 3 begibt sich wieder in die - in Figur 1 dargestellte - Ausgangsposition. Aufgrund des damit innerhalb des Hohlraums herrschenden Unterdrucks schließt das zweite Ventil 1 2 und das erste Ventil 11 öffnet sich. Dadurch fließt das in den nicht näher dargestellten Bevorratungskammern bevorratete Medium in Pfeilrichtung 14 in den Hohlraum 5 hinein, kann jedoch aufgrund des geschlossen Ventils 12 nicht über die Öffnung 7 hinaus in den zweiten Verbindungskanal 9 gelangen und somit nicht weiter in Pfeilrichtung 15 transportiert werden. Dieser Vorgang kann beliebig wiederholt werden. Nahezu das gesamte Volumen des Hohlraums kann derart durch Betätigen des Funktionselements 3 in Pfeilrichtung 17 ausgegeben werden.

Die erfindungsgemäße Spendevorrichtung 1, wie sie in den Figuren 3 und 4 dargestellt ist, stellt ein Ausführungsbeispiel dar. Die Spendevorrichtung 1 besteht im Wesentlichen aus den drei Elementen, nämlich einem Grundkörper 10, dem Bedienelement 2 und dem Ausgabeelement 24. Diese drei Elemente sind nebeneinander angeordnet und fluidmäßig miteinander verbunden. Somit kann das innerhalb des Grundkörpers 10 in einer Bevorratungskammer bevorratete Medium 18 über eine erste Öffnung 6 in den Hohlraum gelangen, wobei dieses in dem Hohlraum bevorratete Medium durch Betätigen des Funktionselements 3 über die zweite Öffnung 7, den zweiten Verbindungskanal 9 und das zweite Ventil 12 in Richtung des Ausgabeelements 24 transportiert werden kann.

Der Grundkörper 10 der Spendevorrichtung 1 umfasst ferner ein Nachlaufelement 22, das sich innerhalb des Grundkörpers in Richtung der ersten Öffnung 6 selbstständig bewegt. Dieses Nachlaufelement weist auf seinem Umfang Dichtlippen 23 auf, um eine fluiddichte Abdichtung gegenüber dem Grundkörper 10 zu bewirken.

Da die Spendevorrichtung 1 aus sehr wenigen Bauteilen besteht, nämlich bei dem in den Figuren 3 und 4 dargestellten Ausführungsbeispiel aus zwei identischen Schalengehäusehälften 20 sowie einem Bedienelement 2 und einem Ausgabeelement 24 sowie einem Nachlaufelement 22 kann eine einfache aber funktionsgerechte Spendevorrichtung 1 geschaffen werden, die es ermöglicht, alle Art von flüssigen, rieselförmigen oder pastösen Medien über die Spendevorrichtung auszugeben.

### BEZUGSZEICHENLISTE

### Spendevorrichtung für flüssige, rieselförmige und pastöse Medien

1. Spendevorrichtung
2. Bedienelement
3. Funktionselement
4. Gehäuse
5. Hohlraum
6. Erste Öffnung
7. Zweite Öffnung
8. Erster Verbindungskanal
9. Zweiter Verbindungskanal
10.Grundkörper
11. Erstes Ventil
12.Zweites Ventil
13.- nicht benannt -
14. Pfeilrichtung
15. Pfeilrichtung
16.- nicht benannt -
17. Pfeilrichtung
18.Medium
19.
20.Schalengehäusehälfte
21.- nicht benannt -
22. Nachlaufring
23. Dichtlippe
24.Ausgabeelement

## Patentansprüche

1. Spendevorrichtung (1) für die Ausgabe von flüssigen, rieselförmigen oder pastösen Medien aus einer Bevorratungskammer, bestehend aus einem Grundkörper (10), einem Bedienelement (2) und einem Ausgabeelement (24), wobei
- das **Bedienelement** (2) zur Förderung mindestens eines bevorrateten Mediums (18) aus einem Gehäuse (4) und mindestens einem Funktionselement (3) besteht, zwischen welchen ein Hohlraum (5) angeordnet ist und
- mindestens ein erster von dem **Grundkörper** (10) zu einer erste Öffnung (6) führender Verbindungskanal (8) vorgesehen ist, wobei die Öffnung in dem Gehäuse (4) angeordnet ist und
- mindestens ein zweiter von einer zweite Öffnung (7) zu dem **Ausgabeelement** (24) führender Verbindungskanal (9) vorgesehen ist, wobei die Öffnung in dem Gehäuse (4) angeordnet ist und der erste Verbindungskanal (8) mit mindestens einem ersten Ventil (11) sowie der zweite Verbindungskanal (9) mit mindestens einem zweiten Ventil (12) vorgesehen ist, derart,
- dass das Funktionselement (3) aus einem Elastomer besteht und dieses elastisch beweglich ist, wobei die jeweiligen Enden mit dem Gehäuse (4) fest verbunden sind, sodass der Hohlraum (5) fluiddicht gegenüber dem Gehäuse (4) gestaltet ist,
- dass durch Loslassen des Funktionselements (3) eine durch die Materialauswahl und durch die Formgestaltung des Funktionselements (3) gegebene Rückstellkraft wirkt, derart, dass in dem Hohlraum (5) ein Unterdruck, entsteht und das erste Ventil (11) sich zu der Bevorratungskammer hin öffnet, so dass das entsprechende Medium unter dem Funktionselement (3) nachfließen kann, wobei das zweite Ventil (12) sich während dieser Zeit schließt, und
- dass durch Betätigen des Funktionselements (3) sich das zweite Ventil (12) öffnet und das erste Ventil (11) schliesst, so dass das Medium über die zweite Öffnung (7) und den zweiten Verbindungskanal (9) zu dem Ausgabeelement transportiert werden kann, wobei
- das erste Ventil (11) in dem ersten Verbindungskanal (8) und das zweite Ventil in dem zweiten Verbindungskanal (9) angeordnet ist, wobei beide Verbindungskanäle (8,9) innerhalb des Gehäuses (4) angeordnet sind und die Verbindungskanäle (8, 9) mit ihren Öffnungen (6, 7) in den Hohlraum (5) münden,
- das Funktionselement (3) im Querschnitt tropfenförmig ausgebildet ist und derart auf dem Bedienelement (2) angeordnet ist, dass die zum Benutzer hinweisende Seite des Funktionselements mittels eines Fingers, beispielsweise einem Daumen, bedienbar ist, dass das in dem Hohlraum (5) befindliche Medium über den zweiten Verbindungskanal (9) ausgebbar ist, **dadurch gekennzeichnet, dass**
- der Grundkörper (10) ein Nachlaufelement (22) umfasst, das innerhalb der Bevorratungskammer des Grundkörpers (10) in Richtung der ersten Öffnung (6) selbstständig bewegbar ist und auf seinem Umfang Dichtlippen aufweist, um eine fluiddichte Abdichtung gegenüber dem Grundkörper zu bewirken.

2. Spendevorrichtung nach Anspruch 1, **dadurch gekennzeichnet, dass** die Verbindungskanäle (8, 9) parallel zur Längserstreckung des Bedienelements (2) ausgerichtet sind.

3. Spendevorrichtung nach mindestens einem der Ansprüche 1 oder 2, **dadurch gekennzeichnet, dass** die Ventile (11, 12) derart als Einwegeventile ausgebildet und aus Silikon gestaltet sind, dass deren Schließ- bzw. Öffnungszyklen gegenläufig zueinander erfolgen.

4. Spendevorrichtung nach mindestens einem der vorhergehenden Ansprüchen, **dadurch gekennzeichnet, dass** der Grundkörper (10) als Hohlkörper zur Aufnahme von Patronen gefüllt mit Medium vorgesehen ist.

5. Spendevorrichtung nach mindestens einem der vorhergehenden Ansprüche, **dadurch gekennzeichnet, dass** der Grundkörper (10) mehrere Bevorratungskammern vorsieht, wobei die Bevorratungskammern über ein oder mehrere Verbindungskanäle (8, 9) mit dem Hohlraum (5) des Bedienelements (2) in Verbindung stehen.

6. Spendevorrichtung nach Anspruch 5, **dadurch gekennzeichnet, dass** das Bedienelement (2) derart ausgebildet ist, dass wahlweise aus einem oder mehreren der Bevorratungskammern Medien (18) ausgebbar sind.

7. Spendevorrichtung nach mindestens einem der vorhergehenden Ansprüche, **dadurch gekennzeichnet, dass** mehrere Bedienelemente (2) vorgesehen sind, die mehrere, voneinander getrennte Hohlräume (5) mit unterschiedlichen Verbindungskanälen (8, 9) aufweisen, die zu unterschiedlichen Bevorratungskammern führen und das Ausgabeelement (24) ein Adaptionsmittel aufweist zur Ausgabe und/oder zum Mischen des auszugebenden Mediums bzw. der Medien (18).

8. Spendevorrichtung nach mindestens einem der vorgenannten Ansprüche, **dadurch gekennzeichnet, dass** verschiedene Ausgabeelemente (24) mit dem Bedienelement (2) ankoppelbar sind.

## Claims

1. Dispenser (1) for dispensing liquid, free-flowing or pasty media from a storage chamber, comprising a basic body (10), an operating element (2) and a dispensing element (24), wherein
- the **operating element** (2), for delivering at least one stored medium (18), comprises a housing (4) and at least one functional element (3), between which a cavity (5) is arranged, and
- there is at least one first connecting channel (8) provided, this leading from the **basic body** (10) to a first opening (6), wherein the opening is arranged in the housing (4), and
- there is at least one second connecting channel (9) provided, this leading from a second opening (7) to the **dispensing element** (24), wherein the opening is arranged in the housing (4) and the first connecting channel (8) is provided with at least one first valve (11) and the second connecting channel (9) is provided with at least one second valve (12), such
- that the functional element (3) consists of an elastomer and can be moved elastically, wherein the respective ends are fixed to the housing (4), and therefore the cavity (5) is configured in a fluid-tight manner in relation to the housing (4),
- that, by virtue of a user letting go of the functional element (3), a restoring force, which is obtained by the selection of materials and by the configuration of the functional element (3), acts such that a negative pressure arises in the cavity (5) and the first valve (11) opens in the direction of the storage chamber, and therefore the corresponding medium can flow onwards under the functional element (3), wherein the second valve (12) closes during this time, and
- that, by virtue of the functional element (3) being actuated, the second valve (12) opens and the first valve (11) closes, and therefore the medium can be transported to the dispensing element via the second opening (7) and the second connecting channel (9), wherein
- the first valve (11) is arranged in the first connecting channel (8) and the second valve is arranged in the second connecting channel (9), wherein the two connecting channels (8, 9) are arranged within the housing (4) and the connecting channels (8, 9) open out into the cavity (5) by way of their openings (6, 7),
- the functional element (3) is of teardrop design in cross section and is arranged on the operating element (2) such that that side of the functional element which is directed towards the user can be operated by means of a finger, for example a thumb, and the medium located in the cavity (5) can be dispensed via the second connecting channel (9), **characterized in that**
- the basic body (10) comprises a follow-on element (22), which can be moved independently within the storage chamber of the basic body (10), in the direction of the first opening (6), and has sealing lips on its circumference in order to provide fluid-tight sealing in relation to the basic body.

2. Dispenser according to Claim 1, **characterized in that** the connecting channels (8, 9) are oriented parallel to the longitudinal extent of the operating element (2).

3. Dispenser according to at least one of Claims 1 and 2, **characterized in that** the valves (11, 12) are designed in the form of one-way valves, and are configured from silicone, such that the closing and opening cycles thereof takes place in opposite directions.

4. Dispenser according to at least one of the preceding claims, **characterized in that** the basic body (10) is provided in the form of a hollow body for accommodating cartridges filled with medium.

5. Dispenser according to at least one of the preceding claims, **characterized in that** the basic body (10) provides a plurality of storage chambers, wherein the storage chambers are connected to the cavity (5) of the operating element (2) via one or more connecting channels (8, 9).

6. Dispenser according to Claim 5, **characterized in that** the operating element (2) is designed such that media (18) can be dispensed optionally from one or more of the storage chambers.

7. Dispenser according to at least one of the preceding claims, **characterized by** the provision of a plurality of operating elements (2) which have a plurality of separate cavities (5) with different connecting channels (8, 9) which lead to different storage chambers, and the dispensing element (24) has an adaptation means for dispensing and/or for mixing the medium, or the media (18), to be dispensed.

8. Dispenser according to at least one of the preceding claims, **characterized in that** various dispensing elements (24) can be coupled to the operating element (2).

## Revendications

1. Dispositif de distribution (1) pour délivrer des fluides liquides, coulants ou visqueux à partir d'une chambre de stockage, se composant d'un corps de base (10), d'un élément de commande (2) et d'un élément de délivrance (24), dans lequel
- **l'élément de commande** (2) pour le transport d'au moins un fluide stocké (18) se compose d'un boîtier (4) et d'au moins un élément de fonction (3), entre lesquels une cavité (5) est disposée, et
- il est prévu au moins un premier canal de communication (8) menant du **corps de base** (10) à une première ouverture (6), dans lequel l'ouverture est disposée dans le boîtier (4), et
- il est prévu au moins un deuxième canal de communication (9) menant d'une deuxième ouverture (7) à **l'élément de délivrance** (24), dans lequel l'ouverture est disposée dans le boîtier (4) et le premier canal de communication (8) est prévu avec au moins une première soupape (11) et le deuxième canal de communication (9) est prévu avec au moins une deuxième soupape (12), de telle manière
- que l'élément de fonction (3) se compose d'un élastomère et que celui-ci soit mobile élastiquement, dans lequel les extrémités respectives sont attachées fixement au boîtier (4), de telle manière que la cavité (5) soit rendue étanche au fluide par rapport au boîtier (4),
- que, en relâchant l'élément de fonction (3), il agisse une force de rappel déterminée par le choix du matériau et par la forme de l'élément de fonction (3), de telle manière qu'il apparaisse une dépression dans la cavité (5) et que la première soupape (11) s'ouvre en direction de la chambre de stockage, de telle manière que le fluide correspondant puisse s'écouler sous l'élément de fonction (3), la deuxième soupape (12) se fermant pendant ce temps, et
- que, en actionnant l'élément de fonction (3), la deuxième soupape (12) s'ouvre et que la première soupape (11) se ferme, de telle manière que le fluide puisse être transporté via la deuxième ouverture (7) et le deuxième canal de communication (9) jusqu'à l'élément de délivrance, dans lequel
- la première soupape (11) est disposée dans le premier canal de communication (8) et la deuxième soupape est disposée dans le deuxième canal de communication (9), dans lequel les deux canaux de communication (8, 9) sont disposés à l'intérieur du boîtier (4) et les canaux de communication (8, 9) débouchent par leurs ouvertures (6, 7) dans la cavité (5),
- l'élément de fonction (3) a une section transversale en forme de goutte et est disposé sur l'élément de commande (2), de telle manière que le côté de l'élément de fonction tourné vers l'utilisateur puisse être commandé au moyen d'un doigt, par exemple un pouce, que le fluide présent dans la cavité (5) puisse être délivré via le deuxième canal de communication (9), **caractérisé en ce que**
- le corps de base (10) comprend un élément de suivi (22), qui est mobile automatiquement à l'intérieur de la chambre de stockage du corps de base (10) en direction de la première ouverture (6) et qui présente à sa périphérie des lèvres d'étanchéité, afin de réaliser une étanchéité au fluide par rapport au corps de base.

2. Dispositif de distribution selon la revendication 1, **caractérisé en ce que** les canaux de communication (8, 9) sont orientés parallèlement à l'extension longitudinale de l'élément de commande (2).

3. Dispositif de distribution selon au moins une des revendications 1 ou 2, **caractérisé en ce que** les soupapes (11, 12) sont réalisées sous forme de soupapes à une voie et sont constituées de silicone, de telle manière que leurs cycles de fermeture et d'ouverture se déroulent en opposition l'un à l'autre.

4. Dispositif de distribution selon au moins une des revendications précédentes, **caractérisé en ce que** le corps de base (10) est prévu sous la forme d'un corps creux destiné à recevoir des cartouches remplies de fluide.

5. Dispositif de distribution selon au moins une des revendications précédentes, **caractérisé en ce que** le corps de base (10) prévoit plusieurs chambres de stockage, dans lequel les chambres de stockage sont en communication avec la cavité (5) de l'élément de commande (2) via un ou plusieurs des canaux de communication (8, 9).

6. Dispositif de distribution selon la revendication 5, **caractérisé en ce que** l'élément de commande (2) est réalisé de telle manière que des fluides (18) puissent être délivrés au choix à partir d'une ou de plusieurs des chambres de stockage.

7. Dispositif de distribution selon au moins une des revendications précédentes, **caractérisé en ce qu'il** est prévu plusieurs éléments de commande (2), qui présentent plusieurs cavités (5) séparées les unes des autres avec des canaux de communication différents (8, 9), qui mènent à des chambres de stockage différentes et l'élément de délivrance (24) présente un moyen d'adaptation pour la délivrance et/ou pour le mélange du fluide ou des fluides à délivrer.

8. Dispositif de distribution selon au moins une des revendications précédentes, **caractérisé en ce que** différents éléments de délivrance (24) peuvent être couplés à l'élément de commande (2).
